# EUROPÄISCHE PATENTSCHRIFT

(11) **EP 1 079 022 B1**
(45) Veröffentlichungstag und Bekanntmachung des Hinweises auf die Patenterteilung: **26.07.2006**
(21) Anmeldenummer: 00106970.7
(22) Anmeldetag: 01.04.2000
(51) Int. Cl.: D21F 5/02, D21G 1/02

(54) **Beheizter Zylinder**
Heated cylinder
Cylindre chauffé

(30) Priorität: 26.08.1999 DE 19929520
(43) Veröffentlichungstag der Anmeldung: 28.02.2001
(73) Patentinhaber: Voith Paper Patent GmbH, 89522 Heidenheim (DE)
(72) Erfinder: Wolf, Robert, 89542 Herbrechtingen (DE); Oechsle, Markus, 73566 Bartholomae (DE); Wegehaupt, Frank, 89558 Böhmenkirch (DE)

(56) Entgegenhaltungen:
- EP-A- 0 631 012
- DE-A- 3 525 950
- DE-U- 9 016 548
- US-A- 4 614 565
- US-A- 5 156 086

## Beschreibung

Die Erfindung betrifft einen beheizten Zylinder zur Trocknung einer Faserstoffbahn, insbesondere einer Papier-, Karton-oder Tissuebahn in Maschinen zur Herstellung und/oder Veredelung derselben, bestehend aus einem Zylindermantel dessen äußere Mantelschicht eine gute Wärmeleitfähigkeit aufweist, wobei der äußeren Mantelschicht zur Heizung wenigstens ein außerhalb des Zylinders angeordnetes Heizsystem zugeordnet ist und sich innerhalb des Zylindermantels an die äußere Mantelschicht eine Wärme- Isolierschicht anschließt (siehe z.B. US 5 156 086 A).

Die Aufgabe der Erfindung ist es, bei diesem bekannter beheizten Zylinder die mit Heizsystem Profilierung der Feuchteverteilung quer zur Faserstoffbahn zu beeinflussen.

Erfindungsgemäß wird diese Aufgabe durch die kennzeichnenden Merkmale des Anspruchs 1 gelöst.

Zur Verringerung der Aufwärm-und Abkühlzeiten sollte die vorzugsweise aus Metall bestehende äußere Mantelschicht möglichst dünn sein. Dies erhöht außerdem die maximale Temperaturdifferenz zwischen den verschiedenen Heizzonen.

Selbst für den Fall, daß die Formstabilität und Festigkeit des Zylinders noch wesentlich von der äußeren Mantelschicht mitbestimmt werden soll, ist anzustreben, daß die Dicke der äußeren Mantelschicht unter 30 mm, vorzugsweise unter 5 mm liegt.

Falls jedoch die Formstabilität und Festigkeit des Zylinders im wesentlichen von der Isolierschicht und/oder einer sich innerhalb des Zylindermantels an die Isolierschicht anschließender Tragstruktur bestimmt wird, so ist es von Vorteil, wenn die äußere Mantelschicht eine Dicke von weniger als 5 mm, vorzugsweise weniger als 1 mm und insbesondere von weniger als 0,2 mm aufweist.

Die Tragstruktur kann dabei aus Metall bestehen, wobei jedoch die thermische Wirkung einer Induktionsheizung zu beachten ist.

Leichtere Zylinder ergeben sich jedoch im allgemeinen, wenn die tragende Isolierschicht und/oder die Tragstruktur aus einem faserverstärkten, thermisch isolierenden Kunststoff bestehen. Dies bedeutet, daß diese Isolierschicht und die Tragstruktur auch ein einziges, gegebenenfalls strukturiertes oder mehrschichtiges Element des Zylindermantels bilden können.

Unter Umständen können sich auch Vorteile hinsichtlich der Stabilität und Festigkeit oder der Fertigung ergeben, wenn die Isolierschicht und/oder die Tragstruktur zumindest einen wesentlichen Teil, vorzugsweise den ganzen Innenraum des Zylinders ausfüllen.

Der Durchmesser des Zylinders bestimmt einerseits die zu erwärmende Manteloberfläche, was den maximalen Durchmesser begrenzt, und hat andererseits jedoch auch Einfluß auf die Kontaktzeit mit der Faserstoffbahn, wodurch sich ein Minimum ergibt. Besonders gute Ergebnisse wurden mit Zylindern, deren Durchmesser im Bereich von 500 bis 3000 mm, vorzugsweise zwischen 1200 und 1800 mm liegt, erreicht.

Die optimale Zonenbreite wird vom Aufwand für das Heizsystem und vom Wärmefluß zwischen den Heizzonen bestimmt. Gute Ergebnisse sind bei Zonenbreiten im Bereich von 30 bis 100 mm, vorzugsweise im Bereich zwischen 40 und 75 mm realisierbar.

In diesem Zusammenhang läßt sich der Wärmestrom zwischen den Heizzonen noch dadurch verringern, daß die äußere Mantelschicht im Bereich zwischen den Heizzonen eine verringerte Dicke besitzt. Dies kann auf einfache Weise über eine schmale, vorzugsweise außen verlaufende und die Qualität der Faserstoffbahn nicht beeinträchtigende Umfangsrille erfolgen.

Zur effizienten Beeinflussung der Feuchteverteilung oder Trocknung der Faserstoffbahn insgesamt und unter Vermeidung von Hitzeschäden an der Faserstoffbahnoberfläche sollte die maximale Oberflächentemperatur des Zylinders zwischen 120 und 250 °C, vorzugsweise zwischen 150 und 200 °C liegen. Hierzu ist es meist erforderlich, daß die gesamte, verfügbare Heizleistung bis zu einem Zylinderdurchmesser von 1200 mm mindestens 60 kW/m, bei einem Zylinderdurchmesser zwischen 1200 und 1800 mm mindestens 80 kW/m und bei einem Zylinderdurchmesser von mehr als 1800 mm mindestens 120 KW/m beträgt.

Außerdem sollte zur Gewährleistung eines ausreichenden Wärmeflusses zur Faserstoffbahn die Kontaktzeit des Zylinders mit der Faserstoffbahn mindestens 50 ms, vorzugsweise mindestens 80 ms und insbesondere mindestens 120 ms betragen.

Nachfolgend soll Erfindung an mehreren Ausführungsbeispielen näher erläutert werden. In der beigefügten Zeichnung zeigt:
Figur 1: einen schematischen Querschnitt eines Zylinders 1 mit tragender Isolierschicht 5;
Figur 2: einen schematischen Querschnitt eines Zylinders 1 mit Isolierschicht 5 und Tragstruktur 6 und
Figur 3: eine schematische Draufsicht eines Zylinders 1.

Alle beheizten Zylinder 1 bestehen hier aus einem Zylindermantel dessen äußere, metallische Mantelschicht 3 eine gute Wärmeleitfähigkeit aufweist. Außerdem ist dieser Mantelschicht 3 ein außerhalb des Zylinders 1 angeordnetes, induktives Heizsystem 4 zugeordnet. Zur Begrenzung des Wärmeflusses schließt sich innerhalb des Zylindermantels an die äußere Mantelschicht 3 eine Wärme-Isolierschicht 5 an.

In Figur 1 wird die Formstabilität und Festigkeit des Zylinders 1 von der äußeren Mantelschicht 3, die beispielhaft eine Dicke von 4 mm aufweist und der ebenfalls tragenden Isolierschicht 5 gewährleistet. Dies vereinfacht den Aufbau, wobei die Isolierschicht 5 aus faserverstärktem Kunststoff besteht. Die Herstellung des Zylinders 1 erfolgt durch thermisches Aufschrumpfen der metallischen Mantelschicht 3 auf die Isolierschicht 5.

Im Gegensatz hierzu hat die äußere Mantelschicht 3 in Figur 2 kaum noch eine tragende Funktion und kann daher auf eine Dicke von weniger als 1 mm beschränkt werden. Dies verringert den Wärmefluß entlang des Zylinders 1, so daß größere Temperaturunterschiede an der Manteloberfläche eingestellt werden können.

Die Isolierschicht 3 besteht aus einem Kunststoff geringster Wärmeleitfähigkeit und eine sich innerhalb des Zylindermantels daran anschließende Tragstruktur 6 aus einem faserverstärkten Kunststoff, wobei die Tragstruktur 6 einen großen Teil des Inneren des Zylinders 1 ausfüllt. Dies ermöglicht eine leichte und sehr stabile Tragstruktur 6.

Die Zylinder 1 haben ebenfalls beispielhaft einen Durchmesser von 1500 mm, wobei sich durch die Führung der Faserstoffbahn 2 eine Kontaktzeit von 120 ms ergibt.

Das Heizsystem 4 ist entlang des Zylinders 1 in mehrere separat steuerbare Heizzonen 7 unterteilt, wobei die Zonenbreite 50 mm beträgt. Bei einer verfügbaren Heizleistung von 100 kW/m sind Oberflächentemperaturen des Zylinders 1 von ca. 200 °C erreichbar.

Um den Wärmefluß zwischen den Heizzonen 7 zu beschränken, ist die Dicke der äußeren Mantelschicht 3 zwischen den Heizzonen 7 verringert. Dies erfolgt über eine sehr schmale, von außen mit einem Laser eingebrannte Umfangsrille 8. Dies verbessert die Unabhängigkeit der Heizzonen 7.

## Patentansprüche

1. Beheizter Zylinder (1) mit Heizsystem (4) zur Trocknung einer Faserstoffbahn (2), insbesondere einer Papier-, Karton-oder Tissuebahn in Maschinen zur Herstellung und/oder Veredelung derselben, bestehend aus einem Zylindermantel dessen äußere Mantelschicht (3) eine gute Wärmeleitfähigkeit aufweist, wobei der äußeren Mantelschicht (3) zur Beheizung wenigstens ein außerhalb des Zylinders (1) angeordnetes Heizsystem (4) zugeordnet ist und sich innerhalb des Zylindermantels an die äußere Mantelschicht (3) eine Wärme-Isolierschicht (5) anschließt, **dadurch gekennzeichnet, dass** zur Profilierung der Feuchteverteilung quer zur Faserstoffbahn das Heizsystem (4) entlang des Zylinders (1) mehrere, separat steuerbare Heizzonen (7) besitzt, deren Zonenbreite kleiner als 200 mm ist.

2. Beheizter Zylinder (1) mit Heizsystem (4) nach Anspruch 1, **dadurch gekennzeichnet, dass** die Formstabilität und Festigkeit des Zylinders (1) wesentlich von der vorzugsweise aus Metall bestehenden, äußeren Mantelschicht (3) bestimmt wird.

3. Beheizter Zylinder (1) mit Heizsystem (4) nach Anspruch 2, **dadurch gekennzeichnet, dass** die äußere Mantelschicht (3) eine Dicke von weniger als 30 mm, vorzugsweise von weniger als 5 mm besitzt.

4. Beheizter Zylinder (1) mit Heizsystem (4) nach Anspruch **dadurch gekennzeichnet, dass** die Formstabilität und Festigkeit des Zylinders (1) im wesentlichen von der Isolierschicht (5) und/oder einer sich innerhalb des Zylindermantels an die Isolierschicht (5) anschließenden Tragstruktur (6) bestimmt wird.

5. Beheizter Zylinder (1) mit Heizsystem (4) nach Anspruch 4, **dadurch gekennzeichnet, dass** die Tragstruktur (6) aus Metall besteht.

6. Beheizter Zylinder (1) mit Heizsystem (4) nach Anspruch 4, **dadurch gekennzeichnet, dass** die tragende Isolierschicht (5) und/oder die Tragstruktur (6) aus einem faserverstärkten Kunststoff bestehen.

7. Beheizter Zylinder (1) mit Heizsystem (4) nach einem der Ansprüche 4 bis 6, **dadurch gekennzeichnet, dass**
die äußere Mantelschicht (3) eine Dicke von weniger als 5 mm, vorzugsweise weniger als 1 mm und insbesondere von weniger als 0,2 mm aufweist.

8. Beheizter Zylinder (1) mit Heizsystem (4) nach einem der vorhergehenden Ansprüche, **dadurch gekennzeichnet, dass**
die Isolierschicht (5) und/oder die Tragstruktur (6) zumindest einen wesentlichen Teil, vorzugsweise den ganzen Innenraum des Zylinders (1) ausfüllen.

9. Beheizter Zylinder (1) mit Heizsystem (4) nach einem der vorhergehenden Ansprüche, **dadurch gekennzeichnet, daß**
der Durchmesser des Zylinders (1) im Bereich von 500 bis 3000 mm, vorzugsweise Bereich von 1200 bis 1800 mm liegt.

10. Beheizter Zylinder (1) mit Heizsystem (4) nach einem der vorhergehenden Ansprüche, **dadurch gekennzeichnet, daß**
das Heizsystem (4) als Infrarot-und/oder Induktionsheizung aufgebaut ist.

11. Beheizter Zylinder (1) mit Heizsystem (4) nach einem der vorhergehenden Ansprüche, **dadurch gekennzeichnet, dass**
die Zonenbreite im Bereich von 30 bis 100 mm, vorzugsweise Bereich von 40 bis 75 mm liegt.

12. Beheizter Zylinder (1) mit Heizsystem (4) nach einem der vorhergehenden Ansprüche, **dadurch gekennzeichnet, daß**
die äußere Mantelschicht (3) im Bereich zwischen den Heizzonen (7) eine verringerte Dicke besitzt.

13. Beheizter Zylinder (1) mit Heizsystem (4) nach Anspruch 12, **dadurch gekennzeichnet, dass**
die Dickenverringerung der äußeren Mantelschicht (3) die Form einer schmalen, vorzugsweise außen verlaufenden Umfangsrille (8) hat.

14. Anwendung des beheizten Zylinders (1) mit Heizsystem (4) nach einem der vorhergehenden Ansprüche, **dadurch gekennzeichnet, daß**
die maximale Oberflächentemperatur des Zylinders (1) zwischen 120 und 250 °C, vorzugsweise zwischen 150 und 200 °C liegt.

15. Anwendung des beheizten Zylinders (1) mit Heizsystem (4) nach einem der vorhergehenden Ansprüche, **dadurch gekennzeichnet, dass**
die gesamte, verfügbare Heizleistung bis zu einem Zylinderdurchmesser von 1200 mm mindestens 60 kW/m, bei einem Zylinderdurchmesser zwischen 1200 und 1800 mm mindestens 80 kW/m und bei einem Zylinderdurchmesser von mehr als 1800 mm mindestens 120 kW/m beträgt.

16. Anwendung des beheizten Zylinders (1) mit Heizsystem (4) nach einem der vorhergehenden Ansprüche, **dadurch gekennzeichnet, dass**
die Kontaktzeit des Zylinders (1) mit der Faserstoffbahn (2) mindestens 50 ms, vorzugsweise mindestens 80 ms und insbesondere mindestens 120 ms beträgt.

## Claims

1. Heated cylinder (1) with heating system (4) for drying a fibrous web (2), in particular a paper, board or tissue web, in machines for producing and/or finishing the same, comprising a cylinder shell whose outer shell layer (3) has a good thermal conductivity, the outer shell layer (3) being assigned at least one heating system (4) arranged outside the cylinder (1) for the purpose of heating and a thermal insulating layer (5) adjoining the outer shell layer (3) within the cylinder shell, **characterized in that**, for the purpose of profiling the moisture distribution transversely with respect to the fibrous web, the heating system (4) has a plurality of separately controllable heating zones (7), whose zone width is smaller than 200 mm, along the cylinder (1).

2. Heated cylinder (1) with heating system (4) according to Claim 1, **characterized in that** the dimensional stability and strength of the cylinder (1) are determined substantially by the outer shell layer (3), preferably consisting of metal.

3. Heated cylinder (1) with heating system (4) according to Claim 2, **characterized in that** the outer shell layer (3) has a thickness of less than 30 mm, preferably of less than 5 mm.

4. Heated cylinder (1) with heating system (4) according to Claim 1, **characterized in that** the dimensional stability and strength of the cylinder (1) are determined substantially by the insulating layer (5) and/or a load-bearing structure (6) adjoining the insulating layer (5) within the cylinder shell.

5. Heated cylinder (1) with heating system (4) according to Claim 4, **characterized in that** the load-bearing structure (6) consists of metal.

6. Heated cylinder (1) with heating system (4) according to Claim 4, **characterized in that** the load-bearing insulating layer (5) and/or the load-bearing structure (6) consist of a fibre-reinforced plastic.

7. Heated cylinder (1) with heating system (4) according to one of Claims 4 to 6, **characterized in that** the outer shell layer (3) has a thickness of less than 5 mm, preferably of less than 1 mm and in particular of less than 0.2 mm.

8. Heated cylinder (1) with heating system (4) according to one of the preceding claims, **characterized in that** the insulating layer (5) and/or the load-bearing structure (6) fill at least a substantial part of the interior, preferably the entire, the interior of the cylinder (1).

9. Heated cylinder (1) with heating system (4) according to one of the preceding claims, **characterized in that** the diameter of the cylinder (1) lies in the range from 500 to 3000 mm, preferably the range from 1200 to 1800 mm.

10. Heated cylinder (1) with heating system (4) according to one of the preceding claims, **characterized in that** the heating system (4) is constructed as an infrared and/or induction heater.

11. Heated cylinder (1) with heating system (4) according to one of the preceding claims, **characterized in that** the zone width lies in the range from 30 to 100 mm, preferably the range from 40 to 75 mm.

12. Heated cylinder (1) with heating system (4) according to one of the preceding claims, **characterized in that** the outer shell layer (3) has a reduced thickness in the region between the heating zones (7).

13. Heated cylinder (1) with heating system (4) according to Claim 12, **characterized in that** the reduction in thickness of the outer shell layer (3) has the form of a narrow circumferential groove (8), preferably running on the outside.

14. Use of the heated cylinder (1) with heating system (4) according to one of the preceding claims, **characterized in that** the maximum surface temperature of the cylinder (1) lies between 120 and 250°C, preferably between 150 and 200°C.

15. Use of the heated cylinder (1) with heating system (4) according to one of the preceding claims, **characterized in that** the total available heating output up to a cylinder diameter of 1200 mm is at least 60 kW/m, in the case of a cylinder diameter between 1200 and 1800 mm is at least 80 kW/m, and in the case of a cylinder diameter of more than 1800 mm is at least 120 kW/m.

16. Use of the heated cylinder (1) having the heating system (4) according to one of the preceding claims, **characterized in that** the contact time of the cylinder (1) with the fibrous web (2) is at least 50 ms, preferably at least 80 ms and in particular at least 120 ms.

## Revendications

1. Cylindre chauffé (1) avec un système de chauffage (4) pour le séchage d'une nappe fibreuse (2), notamment une nappe de papier, de carton ou de papier-tissu dans des machines de fabrication et/ou d'anoblissement de celle-ci, se composant d'une enveloppe de cylindre dont la couche d'enveloppe extérieure (3) présente une bonne conductibilité thermique, à la couche d'enveloppe extérieure (3) étant associé pour le chauffage au moins un système de chauffage (4) disposé en dehors du cylindre (1) et une couche calorifuge (5) se raccordant à l'intérieur de l'enveloppe de cylindre à la couche d'enveloppe extérieure (3), **caractérisé en ce que** pour l'établissement du profil de répartition d'humidité transversalement à la nappe fibreuse, le système de chauffage (4) possède le long du cylindre (1) plusieurs zones de chauffage (7) pouvant être commandées séparément, dont la largeur de zone est inférieure à 200 mm.

2. Cylindre chauffé (1) avec un système de chauffage (4) selon la revendication 1, **caractérisé en ce que** la stabilité de forme et la solidité du cylindre (1) sont déterminées essentiellement par la couche d'enveloppe extérieure (3) se composant essentiellement de métal.

3. Cylindre chauffé (1) avec un système de chauffage (4) selon la revendication 2, **caractérisé en ce que** la couche d'enveloppe extérieure (3) a une épaisseur inférieure à 30 mm, de préférence inférieure à 5 mm.

4. Cylindre chauffé (1) avec un système de chauffage (4) selon la revendication 1, **caractérisé en ce que** la stabilité de forme et la solidité du cylindre (1) sont déterminées essentiellement par la couche isolante (5) et/ou par une structure porteuse (6) se raccordant à l'intérieur de l'enveloppe de cylindre à la couche isolante (5).

5. Cylindre chauffé (1) avec un système de chauffage (4) selon la revendication 4 **caractérisé en ce que** la structure porteuse (6) se compose de métal.

6. Cylindre chauffé (1) avec un système de chauffage (4) selon la revendication 4 **caractérisé en ce que** la couche isolante porteuse (5) et/ou la structure porteuse (6) se composent d'un plastique renforcé par des fibres.

7. Cylindre chauffé (1) avec un système de chauffage (4) selon l'une quelconque des revendications 4 à 6, **caractérisé en ce que** la couche d'enveloppe extérieure (3) présente une épaisseur inférieure à 5 mm, de préférence inférieure à 1 mm, et notamment inférieure à 0,2 mm.

8. Cylindre chauffé (1) avec un système de chauffage (4) selon l'une quelconque des revendications précédentes, **caractérisé en ce que** la couche isolante (5) et/ou la couche porteuse (6) remplissent au moins une partie essentielle, de préférence l'ensemble de l'espace intérieur du cylindre (1).

9. Cylindre chauffé (1) avec un système de chauffage (4) selon l'une quelconque des revendications précédentes, **caractérisé en ce que** le diamètre du cylindre (1) est compris dans la plage de 500 à 3000 mm, de préférence dans la plage de 1200 à 1800 mm.

10. Cylindre chauffé (1) avec un système de chauffage (4) selon l'une quelconque des revendications précédentes, **caractérisé en ce que** le système de chauffage (4) est réalisé sous la forme d'un chauffage par infrarouge et/ou par induction.

11. Cylindre chauffé (1) avec un système de chauffage (4) selon l'une quelconque des revendications précédentes, **caractérisé en ce que** la largeur de zone est comprise dans la plage de 30 à 100 mm, de préférence dans la plage de 40 à 75 mm.

12. Cylindre chauffé (1) avec un système de chauffage (4) selon l'une quelconque des revendications précédentes, **caractérisé en ce que** la couche d'enveloppe extérieure (3) possède une épaisseur réduite dans la plage entre les zones de chauffage (7).

13. Cylindre chauffé (1) avec un système de chauffage (4) selon la revendication 12, **caractérisé en ce que** la réduction d'épaisseur de la couche d'enveloppe extérieure (3) a la forme d'une rainure périphérique (8) étroite, de préférence s'étendant à l'extérieur.

14. Utilisation du cylindre chauffé (1) avec un système de chauffage (4) selon l'une quelconque des revendications précédentes, **caractérisé en ce que** la température de surface maximale du cylindre (1) est comprise entre 120 et 250°C, de préférence entre 150 et 200°C.

15. Utilisation du cylindre chauffé (1) avec un système de chauffage (4) selon l'une quelconque des revendications précédentes, **caractérisé en ce que** toute la puissance de chauffage disponible jusqu'à un diamètre de cylindre de 1200 mm vaut au moins 60 kW/m, pour un diamètre de cylindre compris entre 1200 et 1800 mm, au moins 80 kW/m et pour un diamètre de cylindre supérieur à 1800 mm, au moins 120 kW/m.

16. Utilisation du cylindre chauffé (1) avec un système de chauffage (4) selon l'une quelconque des revendications précédentes, **caractérisé en ce que** le temps de contact du cylindre (1) avec la nappe fibreuse (2) est d'au moins 50 ms, de préférence d'au moins 80 ms, et notamment d'au moins 120 ms.
